# FASCICULE DE BREVET EUROPEEN

(11) **EP 3 956 078 B1**
(45) Date de publication et mention de la délivrance du brevet: **21.02.2024**
(21) Numéro de dépôt: 20717238.8
(22) Date de dépôt: 15.04.2020
(51) Int. Cl.: B08B 3/02, A47L 15/00, B08B 9/08, B08B 9/28

(54) **DISPOSITIF DE NETTOYAGE D'UN OBJET**
VORRICHTUNG ZUR REINIGUNG EINES OBJEKTS
DEVICE FOR CLEANING AN OBJECT

(30) Priorité: 19.04.2019 FR 1904235
(43) Date de publication de la demande: 23.02.2022
(73) Titulaire: AUUM, 75008 Paris (FR)
(72) Inventeur: BOURHIS, Mathieu, 77210 AVON (FR); MUNOZ, Thomas, 77300 FONTAINEBLEAU (FR); HOULLIER, Clément, 75008 Paris (FR); PRIETO, Maxime, 75011 Paris (FR)
(74) Mandataire: Lavialle, Bruno François Stéphane
(86) Numéro de dépôt international: PCT/EP2020/060624
(87) Numéro de publication internationale: WO 2020/212446

(56) Documents cités:
- EP-A1- 0 593 876
- EP-A2- 1 954 414
- WO-A1-2015/084904
- WO-A1-2018/087519
- DE-A1- 19 607 447
- KR-B1- 100 686 198
- KR-U- 20130 005 454
- US-B1- 8 919 360

## Description

La présente invention se rapporte au domaine des dispositifs permettant le nettoyage d'objets.

### ARRIERE PLAN DE L'INVENTION

Habituellement, un dispositif de nettoyage d'objet comprend :
- une enceinte de nettoyage agencée pour y placer plusieurs objets à nettoyer ;
- au moins une première conduite d'alimentation en fluide débouchant dans l'enceinte de nettoyage pour l'alimenter en fluide ;
- au moins une première conduite d'évacuation de fluide débouchant dans l'enceinte de nettoyage pour évacuer du fluide contenu dans l'enceinte.

Cette enceinte de nettoyage comprend au moins des premières et deuxième parties d'enceinte et le dispositif de nettoyage étant adapté à adopter sélectivement :
- une configuration d'ouverture d'enceinte dans laquelle ces première et deuxième parties d'enceinte sont écartées l'une de l'autre pour permettre l'insertion / ou l'extraction des objets hors de l'enceinte ; et
- une configuration de fermeture d'enceinte dans laquelle la première partie d'enceinte est en appui contre la deuxième partie d'enceinte pour refermer l'enceinte de manière étanche.

Des objets qui comportent une ou plusieurs zones creuses sont particulièrement difficiles à nettoyer car les zones creuses sont mal accessibles au fluide de nettoyage. Ainsi un objet présentant un bord périphérique définissant une partie tubulaire de l'objet ouverte à l'une des extrémités de l'objet est particulièrement difficile à nettoyer.

Le document KR20130005454U divulgue un ensemble comprenant un objet et un dispositif de nettoyage de cet objet, en accord avec le préambule de la revendication 1.

### OBJET DE L'INVENTION

Un objectif de la présente invention est de fournir un dispositif de nettoyage permettant d'améliorer la qualité de nettoyage d'un tel objet.

### RESUME DE L'INVENTION

A cet effet, selon l'invention, il est proposé un ensemble en accord avec la revendication 1.

Pour la compréhension de l'invention, l'expression « partie tubulaire d'un objet », désigne une partie creuse de cet objet délimitée par le bord périphérique de l'objet fermé sur lui-même, cette partie tubulaire étant ouverte vers l'extérieur de l'objet au moins au niveau d'une extrémité terminale de l'objet.

Cet espace d'accueil est tel que ladite zone centrale de la deuxième partie d'enceinte peut s'étendre à l'intérieur de la partie tubulaire dudit objet alors que cette partie tubulaire s'étend tout autour de cette zone centrale, entre cette zone centrale et ladite première partie d'enceinte.

Une partie tubulaire de l'objet peut avoir une largeur maximale mesurée dans un plan de section transversale de l'objet qui est supérieure à la longueur de la partie tubulaire ou inversement.

Grâce au dispositif selon l'invention, l'espace d'accueil de l'objet est rendu plus compact autour de l'objet puisque la deuxième partie d'enceinte comporte une zone centrale conformée pour pouvoir s'étendre à l'intérieur de la partie tubulaire de l'objet.

Ainsi, lorsque le dispositif est en configuration de fermeture et que l'objet est placé dans l'enceinte, la partie tubulaire s'étend autour de la zone centrale, entre la zone centrale et la première partie d'enceinte. Le fluide (vapeur et/ou liquide et/ou gaz) est ainsi guidé par la zone centrale vers l'intérieur de la partie tubulaire de l'objet.

On peut ainsi améliorer l'efficacité du nettoyage de l'objet.

Cette caractéristique permet aussi de minimiser la quantité de fluide devant être injectée dans l'enceinte pour nettoyer l'objet.

Par ailleurs, comme l'espace entre l'enceinte et la surface interne de l'objet est minimisée, on peut mieux gérer la vitesse du flux de fluide le long de la paroi de l'objet.

On a ainsi une zone centrale du dispositif de nettoyage qui est adaptée à l'objet à nettoyer.

Cette adaptation du dispositif de nettoyage est favorable à la qualité de ce nettoyage et au rendement du dispositif selon l'invention.

### BREVE DESCRIPTION DES DESSINS

D'autres caractéristiques et avantages de l'invention ressortiront clairement de la description qui en est faite ci-après, à titre indicatif et nullement limitatif, en référence aux dessins annexés, dans lesquels:
la figure 1 est une vue éclatée en perspective d'une partie du dispositif de nettoyage selon l'invention et d'un objet à nettoyer qui est ici un verre, cette figure 1 comportant plusieurs coupes longitudinales des première et deuxième parties de l'enceinte ;
la figure 2 est une vue en coupe de l'enceinte du dispositif de nettoyage selon l'invention et d'un objet à nettoyer placé à l'intérieur de l'enceinte, sur cette figure 2, le dispositif de nettoyage est en configuration de fermeture d'enceinte ;
la figure 3 est une vue schématique du dispositif de nettoyage selon l'invention ;
la figure 4 est une vue schématique d'un mode de réalisation particulier du dispositif de nettoyage selon l'invention avec des moyens pour entraîner à rotation l'objet à nettoyer positionné dans l'enceinte et au moins deux conduites d'alimentation en fluide qui débouchent dans l'enceinte, respectivement vers une surface interne de l'objet et vers une surface externe de l'objet ;
la figure 5 est une vue schématique d'un mode de réalisation du dispositif de nettoyage selon l'invention, ce dispositif est ici adapté au nettoyage d'un objet de plus grande taille que celui du mode de réalisation de la figure 4, à cet effet le dispositif comporte une troisième conduite d'alimentation en fluide qui débouche dans l'enceinte, à distance des deux autres conduites d'alimentation en fluide, cette troisième conduite débouchant vers la surface interne de l'objet au niveau de son bord périphérique.

### DESCRIPTION DETAILLEE DE L'INVENTION

Le dispositif de nettoyage 1 selon l'invention est spécifiquement adapté à nettoyer un objet 2, comportant un bord périphérique 20 définissant une partie tubulaire 21 de l'objet 2, cette partie tubulaire 21 étant ouverte vers l'extérieur de l'objet, à l'une au moins de ses extrémités 22.

Cet objet peut être ouvert à ses deux extrémités (dans ce cas l'objet peut être un tube, ou une paille alimentaire), ou il peut être ouvert à une seule de ses extrémités (dans ce cas l'objet est un récipient comportant un fond).

Dans les modes de réalisation illustrés sur les figures 1, 2, 4 et 5, l'objet 2 est un récipient 2 dont la paroi est formée d'un fond 23 du récipient et d'un bord périphérique 20 fermé sur lui-même et s'étendant depuis ce fond 23 et tout autour de ce fond 23.

Dans les différents modes de réalisation illustrés aux figures 1 à 5, le dispositif de nettoyage 1 comprend :
- une enceinte de nettoyage 11 agencée pour y placer ledit objet 2 ;
- au moins une première conduite d'alimentation 31 en fluide débouchant dans l'enceinte de nettoyage 11 pour l'alimenter en fluide (en l'occurrence, ce fluide est un fluide de nettoyage pouvant être constitué de liquide et/ou de vapeur et pouvant contenir des particules de nettoyage) ;
- au moins une première conduite d'évacuation de fluide 41 débouchant dans l'enceinte de nettoyage 11 pour évacuer du fluide contenu dans l'enceinte 11 ; et
ladite enceinte de nettoyage 11 comprend au moins des première et deuxième parties d'enceinte 111, 112.

Le dispositif de nettoyage 1 est adapté à adopter sélectivement :
- une configuration d'ouverture d'enceinte dans laquelle ces première et deuxième parties d'enceinte 111, 112 sont écartées l'une de l'autre pour permettre une extraction dudit objet hors de l'enceinte 11 ; et
- une configuration de fermeture d'enceinte dans laquelle la première partie d'enceinte 111 est en appui contre la deuxième partie d'enceinte 112 pour refermer l'enceinte 11 de manière étanche.

Le dispositif de nettoyage selon l'invention est essentiellement caractérisé en ce qu'il comporte au moins une zone centrale 1120 de ladite la deuxième partie d'enceinte 112 qui, lorsque le dispositif de nettoyage 1 est dans la configuration de fermeture, s'étend à l'intérieur de la première partie d'enceinte 111 (le long d'une face intérieure de cette première partie d'enceinte 111) pour définir, entre la première partie d'enceinte 111 et la zone centrale 1120 de la deuxième partie d'enceinte 112, un espace d'accueil 110 dudit objet 2 s'étendant tout autour de cette zone centrale 1120.

Cet espace d'accueil 110 dudit objet 2 est tel que ladite zone centrale 1120 de la deuxième partie d'enceinte 112 peut s'étendre à l'intérieur de la partie tubulaire 21 dudit objet 2 alors que cette partie tubulaire 21 s'étend tout autour de cette zone centrale 1120, entre cette zone centrale 1120 et ladite première partie d'enceinte 111. Les conduites 31, 41 sont disposées pour déboucher vers ledit espace d'accueil 110 de l'objet 2.

En d'autres termes, lorsque le dispositif est en configuration de fermeture, la zone centrale 1120 de la deuxième partie d'enceinte 112 s'étend à l'intérieur de ladite première partie d'enceinte 111 tout en étant à distance de cette première partie d'enceinte 111 pour créer un espace d'accueil 110 dudit objet 2.

Cet espace d'accueil 110 s'étend tout autour de la zone centrale 1120 de la deuxième partie d'enceinte 112. Ainsi, l'objet 2 peut être placé entre la première partie d'enceinte 111 et la zone centrale 1120, cette zone centrale 1120 s'étendant alors dans la partie tubulaire 21 de l'objet 2 tout en créant, tout autour de l'objet, un passage de circulation de fluide entre l'objet et l'enceinte.

Comme expliqué précédemment, le dispositif 1 selon l'invention permet d'avoir une enceinte de nettoyage 11 particulièrement compacte car elle est formée pour accueillir un seul objet 2 avec une zone centrale 1120 de la deuxième partie d'enceinte 112 qui pénètre dans cet objet 2.

On réduit ainsi le volume entre l'enceinte et l'objet, ce qui permet de diminuer la quantité de fluide de nettoyage nécessaire au nettoyage.

Le coût et la durée du nettoyage de l'objet peuvent ainsi être minimisés.

Préférentiellement, lorsque le dispositif 1 est en configuration de fermeture, la zone centrale 1120 de la deuxième partie d'enceinte 112 pénètre à l'intérieur de la première partie d'enceinte sur au moins 30%, préférentiellement au moins 50%, préférentiellement au moins 80% de la profondeur de cette première partie d'enceinte 111.

Cette zone centrale 1120 est une forme de révolution autour d'un axe de symétrie de la zone centrale. En l'occurrence, cette zone centrale 1120 est ici en forme de dôme.

Comme on le voit sur les figures 1 et 2, la première partie d'enceinte 111 présente un bord périphérique 1111 et ladite deuxième partie d'enceinte présente un bord périphérique 1121.

Ces bords périphériques 1111, 1121 des première et deuxième parties d'enceinte 111, 112 sont agencés pour venir en appui l'un contre et pour définir une étanchéité périphérique entre ces première et deuxième parties d'enceinte 111, 112 lorsque le dispositif de nettoyage 1 est dans sa configuration de fermeture.

La zone centrale 1120 de la deuxième partie d'enceinte 112 est à distance du bord périphérique 1121 de ladite deuxième partie d'enceinte.

Préférentiellement, ladite première conduite d'alimentation en fluide 31 est formée dans une paroi de ladite première partie d'enceinte 111.

Cette première conduite d'alimentation en fluide 31 étant en communication avec ledit espace d'accueil 110 de l'objet via au moins une perforation d'alimentation 311, 312, 313 formée au travers de cette paroi de ladite première partie d'enceinte 111.

Le dispositif 1 comprend aussi une deuxième conduite d'alimentation en fluide 32 débouchant dans l'enceinte de nettoyage 11 pour l'alimenter en fluide.

Cette deuxième conduite 32 est formée dans une paroi de ladite deuxième partie d'enceinte 112 et elle est en communication avec ledit espace d'accueil 110 de l'objet 2 via au moins une perforation d'alimentation 321 formée au travers de cette paroi de ladite deuxième partie d'enceinte 112.

Préférentiellement, comme illustré sur les figures 4 et 5, le dispositif 1 comporte aussi une troisième conduite d'alimentation en fluide 33 qui débouche dans l'enceinte de nettoyage 11 au niveau d'une zone d'accueil 110b d'une extrémité de la partie tubulaire du bord périphérique 20 de l'objet.

Cette troisième conduite 33 permet d'injecter du fluide de nettoyage au niveau d'une extrémité terminale de la partie tubulaire de l'objet 2, ce qui améliore le nettoyage de cette zone.

Dans le cas où l'objet 2 à nettoyer est un verre, le fluide injecté via cette troisième conduite 33 est orienté vers la lèvre du verre (la lèvre est l'une des zones les plus contaminées et difficile à nettoyer du verre).

Cette troisième conduite 33 débouche dans l'espace 110 au niveau d'une perforation 331.

L'alimentation en fluide vers l'enceinte se fait :
- via au moins une perforation d'alimentation, en l'occurrence via trois perforations 311, 312, 313, formées au travers de la paroi de ladite première partie 111 d'enceinte 11 qui est au-dessus de la deuxième partie d'enceinte 112 ; et
- via au moins une perforation d'alimentation 321 formée au travers de la paroi de ladite deuxième partie d'enceinte 112 qui est sous la première partie d'enceinte 111 ; et éventuellement
- via d'autres perforations reliées à d'autres conduites d'alimentation en fluide comme la troisième conduite 33. La première conduite d'alimentation 31 est disposée pour déboucher en vis-à-vis d'une surface externe 221 de l'objet et la deuxième conduite d'alimentation 32 est disposée pour déboucher en vis-à-vis d'une surface interne 220 de l'objet.

La première partie d'enceinte 111 présente un évidement principal délimitant l'espace d'accueil 110, cet évidement est délimité par une surface de révolution s'étendant autour d'un axe de symétrie principal de cette première partie d'enceinte 111.

La première conduite d'alimentation 31 s'étend dans la paroi de la première partie d'enceinte 111 et la première perforation 311 débouche au niveau de l'espace d'accueil 110 au fond de l'évidement principal.

Cette première conduite 31 a une forme d'arc s'étendant le long de l'évidement principal et les seconde et troisième perforations 312 et 313 qui relient cette première conduite 31 à l'espace d'accueil 110 sont formées sur des côtés opposés de l'évidement principal de la première partie d'enceinte 111, en l'occurrence au niveau des extrémités terminales de la forme d'arc de la première conduite 31.

Préférentiellement, certaines au moins des perforations 311, 312, 313, 321 sont orientées suivant un axe de sortie de fluide qui forme vis-à-vis d'une ligne tangente à l'enceinte à l'endroit de la perforation, un angle d'alimentation en fluide qui est inférieur à 45°, préférentiellement égal à 25° à plus ou moins 15°, par rapport à la surface de l'espace d'accueil où est réalisée la perforation d'alimentation.

L'effet de cet angle d'alimentation est d'avoir une arrivée de fluide qui est tangentielle par rapport à l'objet à nettoyer.

On favorise ainsi un écoulement homogène de flux de fluide sur toute la surface à nettoyer.

Comme illustré aux figures 3, 4 et 5, le dispositif 1 peut aussi comporter une unité de commande 6 du dispositif 1.

Cette unité de commande 6 est reliée à une première électrovanne V1 pour commander un changement d'état de cette première électrovanne V1 entre un premier état dans lequel cette première électrovanne autorise le passage de fluide vers l'enceinte via la première conduite d'alimentation 31 et un second état dans lequel cette première électrovanne V1 interdit le passage de fluide vers l'enceinte 11 via la première conduite d'alimentation 31.

Dans le mode de réalisation de la figure 3, cette première électrovanne V1 est reliée à la fois à la première conduite 31 et à la deuxième conduite 32 de manière à ce que :
- lorsque cette première électrovanne V1 se trouve dans son premier état, elle autorise le passage de fluide vers l'enceinte via les première et deuxième conduites d'alimentation 31, 32 ; et que
- lorsque cette première électrovanne V1 se trouve dans son second état, elle interdise le passage de fluide vers l'enceinte via les première et deuxième conduites d'alimentation 31, 32.

Au contraire, dans le mode de réalisation des figures 4 et 5, le dispositif comporte une deuxième électrovanne V2 reliée à ladite unité de commande 6 pour commander un changement d'état de cette deuxième électrovanne V2 entre :
- un premier état dans lequel cette deuxième électrovanne V2 autorise le passage de fluide vers l'enceinte 11 via la deuxième conduite d'alimentation 32 ; et
- un second état dans lequel cette deuxième électrovanne V2 interdit le passage de fluide vers l'enceinte 11 via la deuxième conduite d'alimentation V2.

Comme on le comprend des modes représentés aux figures 4 et 5, la première électrovanne V1 permet une obturation sélective de ladite au moins une première conduite d'alimentation 31, et la deuxième électrovanne V2 permet une obturation sélective de ladite au moins une deuxième conduite d'alimentation 32.

Comme les première et deuxième conduites d'alimentation 31, 32 débouchent dans l'enceinte 11 à des endroits éloignés, on peut ainsi choisir l'endroit d'injection de fluide dans l'enceinte en fonction de la forme de l'objet à nettoyer et/ou du cycle de nettoyage impliquant successivement une alimentation via la première conduite 31 et une alimentation via la deuxième conduite 32.

Selon l'invention, et en fonction de la forme et de la taille de l'enceinte 11 qui est adaptée à recevoir l'objet à nettoyer, on peut avoir plus de deux conduites d'alimentation, équipées ou pas d'électrovannes commandées par l'unité de commande.

Ainsi, conformément aux modes de réalisation des figures 4 et 5, l'unité de commande est également reliée à une troisième électrovanne V3 pour commander un changement d'état de cette troisième électrovanne V3 entre un premier état dans lequel cette troisième électrovanne autorise le passage de fluide vers l'enceinte via la troisième conduite d'alimentation 33 et un second état dans lequel cette troisième électrovanne V3 interdit le passage de fluide vers l'enceinte via la troisième conduite d'alimentation 33.

Dans le mode de réalisation illustré à la figure 5, on a une quatrième conduite d'alimentation en fluide 34 qui débouche dans l'espace d'accueil 110 via au moins une perforation 341 formée dans la paroi de la deuxième partie d'enceinte 112.

Cette perforation 341 est placée à distance des autres perforations 311, 321, 331 qui relient les autres conduites à l'enceinte 11.

Cette quatrième conduite 34 permet une admission supplémentaire de fluide dans l'enceinte ce qui est particulièrement utile lorsque la taille de l'enceinte est importante. Cette enceinte 11 de la figure 5 est ici adaptée à recevoir un récipient tel une carafe ou une gourde qui est de plus grande taille que le verre à boisson de la figure 4.

Comme illustré aux figures 1 à 5, le dispositif peut aussi comporter une première conduite d'admission d'air 71 vers l'enceinte 11 qui débouche dans cette enceinte de nettoyage 11 pour y admettre de l'air.

Cette première conduite d'admission d'air 71 est équipée d'un moyen de fermeture 8 de la première conduite d'admission d'air (par exemple un clapet antiretour 8 ou une électrovanne commandée par l'unité de commande 6) adapté à autoriser le passage d'air vers l'enceinte et à interdire la sortie de fluide hors de l'enceinte via cette conduite d'admission d'air 71. Le moyen de fermeture 8 est préférentiellement placé au plus près de l'enceinte, en l'occurrence à moins de 1 cm de l'enceinte, préférentiellement à moins de 2 mm de l'enceinte.

L'admission d'air 71 est utile pour sécher l'objet nettoyé et en évacuer le fluide de nettoyage résiduel et pour le refroidir. Le refroidissement se produit par l'évacuation de calories par l'air circulant le long de l'objet et par effet d'évaporation. La chaleur latente de vaporisation induit une perte de chaleur du récipient. Idéalement, l'air admis à une température préférentiellement comprise entre 10°C et 70°C, préférentiellement entre 10°C et 50°C, idéalement égale à la température ambiante autour du dispositif à plus ou moins 5°C.

Grâce à ce mode de réalisation, dès que la pression dans l'enceinte 11 augmente, par exemple parce que l'on y injecte du fluide tel que du liquide ou de la vapeur via la première et/ou la deuxième et/ou la troisième conduite d'alimentation 31, 32, 33, ce clapet antiretour 8 obture la conduite d'admission d'air 71.

Par contre, ce clapet 8 laisse passer l'air via la première conduite d'admission d'air 71 dès que la pression dans la conduite d'admission d'air 71 est supérieure, d'au moins une valeur d'écart de pression prédéterminée, par rapport à la pression dans l'enceinte 11.

Alternativement, à cette solution avec clapet antiretour 8, il est possible que cette conduite 71 soit équipée d'une électrovanne d'admission d'air 8 reliée à ladite unité de commande 6 pour commander un changement d'état de cette électrovanne d'admission d'air entre :
- un premier état dans lequel cette électrovanne d'admission d'air autorise le passage d'air via la première conduite d'admission d'air 71 ; et
- un second état dans lequel cette électrovanne d'admission d'air 8 interdit le passage d'air via cette conduite d'admission d'air 71.

Dans ce mode de réalisation illustré aux figures 3, 4 et 5, lors de l'injection de fluide via l'une au moins des conduites d'alimentation 31, 32, 33, l'électrovanne d'admission d'air 8 est actionnée dans son second état pour interdire le passage de fluide via la conduite d'admission d'air.

Par contre, après avoir réalisé cette injection de fluide de nettoyage, on cherche à sécher l'objet et l'électrovanne d'admission d'air 8 est alors actionnée pour autoriser le passage d'air via la conduite d'admission d'air 71.

Le dispositif 1 comporte également un corps de chauffe 9 adapté à chauffer un liquide.

Dans un mode particulier, le corps de chauffe 9 est adapté à générer de la vapeur à partir de ce liquide.

Ce corps de chauffe 9 est fluidiquement relié à l'ensemble des conduites d'alimentation en fluide 31, 32, 33 pour pouvoir alimenter l'enceinte de nettoyage 11 en fluide chauffé par le corps de chauffe 9.

Le dispositif comporte aussi une cuve de stockage 10 dudit liquide fluidiquement reliée audit corps de chauffe 9 pour l'alimenter en liquide.

Ce dispositif 1 comporte également une pompe 100 pour forcer l'admission dudit liquide vers ledit corps de chauffe 9.

Idéalement, la pompe 100 et le corps de chauffe 9 sont également reliés à ladite unité de commande 6 qui peut commander d'une part la chauffe du corps de chauffe 9 et d'autre part le pompage de liquide par la pompe 100 selon un cycle déterminé.

Dans un mode particulier, la cuve de stockage 10 et la pompe 100 pourraient être remplacées par une liaison à un réseau d'adduction en liquide potable externe au dispositif 1.

Dans les modes des figures 1 à 5, on constate que première conduite d'admission d'air 71 passe au travers de la deuxième partie d'enceinte 112 et débouche dans l'enceinte 11 au niveau de cette deuxième partie d'enceinte 112. Ceci est intéressant pour faciliter le séchage de la surface interne 220 de l'objet 2. Préférentiellement, comme illustré sur ces mêmes modes de réalisations des figures 1 à 5, ce dispositif comporte une deuxième conduite d'admission d'air 710 qui passe au travers de la première partie d'enceinte 111 et débouche dans l'enceinte 11 au niveau de cette première partie d'enceinte 111.

Ceci est intéressant pour faciliter le séchage de la surface externe 220 de l'objet 2.

De la même manière que pour ladite première conduite d'admission d'air 71, cette deuxième conduite d'admission d'air 710 peut être équipée d'un clapet antiretour 80 adapté à autoriser le passage d'air vers l'enceinte 11 et à interdire la sortie de fluide hors de l'enceinte 11 via cette deuxième conduite 710.

Alternativement, de la même manière que pour ladite première conduite d'admission d'air 71, cette deuxième conduite d'admission d'air 710 peut être équipée d'une électrovanne 80 reliée à l'unité de commande 6 pour autoriser sélectivement le passage d'air vers l'espace d'accueil 110 de l'objet.

Préférentiellement, le dispositif comporte une turbine de circulation d'air 72 reliée fluidiquement à la première conduite d'admission d'air 71 et/ou à la deuxième conduite d'admission d'air 710 et/ou à la première conduite d'évacuation de fluide 41 pour pouvoir forcer un écoulement d'air au travers de l'enceinte tout autour de l'objet 2.

Ce mode de réalisation permet d'accélérer le séchage et le refroidissement de l'objet 2.

En reliant cette turbine 72 à la conduite d'évacuation 41 on peut, avec une seule turbine, forcer la circulation d'air des conduites d'admission 71, 710 vers l'enceinte de manière à avoir des flux d'air passe le long des surfaces interne 220 et externe 221 de l'objet puis se dirige vers la conduite d'évacuation 41. Le séchage est ainsi particulièrement efficace.

Idéalement, cette turbine 72 est préférentiellement reliée à l'unité de commande 6 pour sélectivement mettre en circulation de l'air dans ladite enceinte 11 en fonction d'un cycle de nettoyage.

Préférentiellement, la première conduite d'évacuation de fluide 41 est formée dans une paroi de ladite deuxième partie d'enceinte 112, cette première conduite d'évacuation de fluide 41 étant en communication avec ledit espace d'accueil 110 de l'objet via au moins une perforation d'évacuation formée au travers de cette paroi de ladite deuxième partie d'enceinte 112.

Ainsi, l'évacuation de fluide hors de l'enceinte 11 se fait via une perforation d'évacuation formée au travers de cette paroi de ladite deuxième partie d'enceinte 112 (la deuxième partie d'enceinte 112 est préférentiellement sous la première partie d'enceinte 111 ce qui facilite l'écoulement gravitaire du fluide hors de l'enceinte 11). Cette perforation d'évacuation 41 formée au travers de la paroi de ladite deuxième partie d'enceinte 112 est préférentiellement annulaire et formée en vis-à-vis d'une portion dudit espace d'accueil 110 qui est adaptée à recevoir le bord périphérique 20 de l'objet.

Ainsi, l'air et les fluides ont tendance à être évacués en face du bord périphérique 20 de l'objet.

On peut faire en sorte que des butées 410 de support de l'objet 2 s'étendent en travers de cette perforation d'évacuation qui est destinée à recevoir la partie tubulaire 21 de l'objet. Ces butées 410 permettent de supporter / caler l'objet lorsqu'il est inséré dans l'espace d'accueil de l'objet 110.

Préférentiellement, comme illustré sur les figures 1, 2, 4 et 5, la deuxième partie d'enceinte 112 est formée par une pièce inférieure présentant une portion centrale et une portion en forme une couronne qui est périphérique de la portion centrale. Les butées de support 410 forment des rayons reliant la portion centrale à la portion en forme une couronne.

La première conduite d'admission d'air 71 qui passe au travers de la deuxième partie d'enceinte 112 peut cheminer successivement au travers de la portion en forme de couronne, de l'un de ces rayons et de la portion centrale où elle débouche dans l'espace d'accueil de l'objet.

Comme on le voit sur les modes de réalisation illustrés aux figures 4 et 5, le dispositif selon l'invention peut aussi comporter des moyens de mise en rotation 200 de l'objet 2.

Ces moyens de mise en rotation 200 sont agencés pour exercer sur ledit objet 20 se trouvant dans ledit espace d'accueil 110 de l'objet un effort tangentiel tendant à entraîner l'objet en rotation vis-à-vis de ladite enceinte de nettoyage 11.

La mise en rotation 200 permet d'uniformiser le nettoyage et le séchage.

Les moyens de mise en rotation 200 peuvent être mis en œuvre de différentes manières.

Dans le mode de réalisation des figures 4 et 5, ces moyens 200 comprennent une pluralité de galets d'entrainement 201 placés dans l'enceinte 11 et au moins un moteur d'entrainement 202 de l'un au moins de ces galets d'entrainement 201.

La liaison entre galet d'entrainement 201 et moteur 202 est préférentiellement réalisée via des tiges 203 de mise en rotation passant au travers de la paroi d'une des parties de l'enceinte 11.

Chaque tige donnée 203 passe par une perforation de la paroi de l'enceinte 11 qui lui correspond et elle est montée à rotation par rapport à cette perforation selon un axe de symétrie de cette tige donnée 203, un joint d'étanchéité s'étendant contre la tige pour s'opposer au passage de fluide le long de cette tige donnée. Alternativement au galet ou en complément de ces galets, les moyens de mise en rotation 200 peuvent comprendre des buses d'injection de fluide à l'intérieur de l'enceinte orientées tangentiellement par rapport à une surface interne de l'enceinte.

Ainsi, le fluide injecté tangentiellement à la surface interne de l'enceinte exerce un effort tangentiel sur le récipient ce qui permet de le mettre en rotation.

Ce fluide peut être du liquide et/ou de la vapeur lors du nettoyage du récipient ou de l'air lors du séchage du récipient.

Ainsi, certaines au moins des conduites d'alimentation en fluide 31, 32 et/ou certaines au moins des conduites d'admission d'air 71, 710 peuvent être équipées de telles buses d'injection de fluide orientées tangentiellement par rapport à une surface interne de l'enceinte.

Il est également possible que le dispositif 1 comprenne des buses de nettoyage de l'intérieur de l'enceinte qui sont uniquement destinées à être utilisées lorsque l'enceinte est libérée de l'objet 2.

Ces buses de nettoyage sont utilisables pour nettoyer l'enceinte après avoir enlevé l'objet de l'enceinte.

De telles buses de nettoyage débouchent à différents endroits de l'enceinte et certaines peuvent être en regard de parties de l'enceinte qui sont masquées lorsque l'objet est inséré dans l'enceinte.

Dans un mode particulier de réalisation du dispositif selon l'invention, l'une au moins des première et deuxième parties d'enceinte 111, 112 peut être déformable entre une forme compactée dans laquelle le volume de l'espace d'accueil 110 de l'objet 2 est maximum et une forme expansée dans laquelle le volume de l'espace d'accueil 110 de l'objet 2 est minimum.

Dans ce mode de réalisation, on peut changer la forme de la première partie d'enceinte 111 et/ou de la deuxième partie d'enceinte 112.

La partie d'enceinte déformable est ainsi approchée de l'objet lorsqu'elle est dans sa forme dite expansée et elle est éloignée de l'objet lorsqu'elle est dans sa forme dite compactée.

On a ainsi une capacité d'ajustement de forme qui peut être utile pour adapter l'enceinte à la forme de l'objet. Ainsi, on peut chercher à augmenter l'espace d'accueil de l'objet pour faciliter le retrait de l'objet hors de l'enceinte et, au contraire, on peut chercher à réduire cet espace pour minimiser le volume de fluide devant circuler entre l'enceinte et l'objet à nettoyer.

Cette variation de forme peut aussi être intéressante pour adapter la forme de l'enceinte à la forme de l'objet à nettoyer.

Ceci est particulièrement intéressant pour pouvoir nettoyer des objets de différentes tailles et/ou différentes formes avec un même dispositif de nettoyage 1.

Pour être déformable, la partie d'enceinte déformable peut comprendre une membrane élastiquement déformable :
- sous l'effet d'un fluide sous pression injecté contre une zone de la membrane pour commander son déplacement en direction de l'objet (la zone de membrane soumise à la pression du fluide peut être un passage de fluide interne à la membrane ou une face de la membrane soumise à la pression de ce fluide) ; et/ou
- sous l'effet d'un mécanisme de poussée de la membrane adapté à déplacer cette membrane en direction de l'objet. Ladite au moins une partie d'enceinte, déformable ou non, peut aussi comporter des bossages 5 disposés vers l'espace d'accueil 110 de l'objet 2.

Ces bossages 5 sont destinés à venir en appui contre l'objet lorsque celui-ci est placé dans l'enceinte et que cette au moins une partie d'enceinte dans sa forme expansée tout en définissant un passage de fluide autour de ces bossages, entre l'objet et cette au moins une partie d'enceinte déformable.

Comme on le voit sur l'exemple illustré à la figure 3, le dispositif 1 comporte une cuve de stockage 10 du liquide de nettoyage reliée fluidiquement à l'entrée du corps de chauffe 9 via une conduite qui passe successivement par :
- un filtre anticalcaire 102 ;
- une pompe 100 pour forcer l'admission dudit liquide vers ledit corps de chauffe 9 ; et
- une vanne deux voies 104 commandée par l'unité de commande 6.

Cette vanne deux voie est mobile entre une configuration ouverte dans laquelle elle obture la conduite reliant la pompe 100 au corps de pompe 9 et une configuration fermée dans laquelle elle autorise le passage de liquide via cette conduite.

Une sonde de température 106 est disposée pour mesurer la température du fluide en sortie du corps de chauffe, cette sonde est reliée à l'unité de commande 6.

Ainsi, l'unité de commande 6 peut, en prenant en compte une mesure de température réalisée avec cette sonde 106, réguler la chauffe du fluide par le corps de chauffe afin d'atteindre une température cible du fluide de nettoyage. En sortie, le corps de chauffe 9 est relié à une première voie d'une électrovanne trois voies 107 commandée par l'unité de commande 6.

Un réservoir d'effluents 112 est d'une part relié à une seconde voie de cette électrovanne 107 et à la première conduite d'évacuation de fluide 41.

Ainsi, le réservoir d'effluent 112 permet de recueillir des effluents provenant de l'enceinte 11 et des effluents provenant du corps de chauffe 9.

Les première et seconde voies de l'électrovanne 107 sont par exemple mis en communication lorsque l'on souhaite nettoyer le corps de chauffe 9.

Cette électrovanne 107 comporte également une troisième voie qui est reliée à une entrée d'un réservoir 108 qui permet de stocker un volume de fluide chauffé que l'on souhaite injecter dans l'enceinte.

La sortie du réservoir 108 est reliée aux première et deuxième conduites d'alimentation en fluide 31 et 32 qui débouchent dans l'enceinte 11 via ladite première électrovanne deux voies V1.

Le volume de ce réservoir 108 est prévu pour accumuler et stocker du fluide chauffé par le corps de chauffe 9, par exemple du liquide et/ou de la vapeur, puis pour le délivrer vers l'enceinte 111.

Ce réservoir 108 permet d'avoir un stock tampon de fluide chauffé placé entre le corps de chauffe et l'enceinte 11. Ceci peut être avantageux pour bénéficier d'une puissance instantanée de chauffe supérieure à celle pouvant être générée instantanément par le corps de chauffe.

Ceci permet aussi de chauffer du fluide à l'aide du corps de chauffe 9 tout en le maintenant isolé de l'enceinte 11.

Il est aussi possible que le dispositif 1 ne comporte pas de réservoir 108. Dans ce cas, la troisième voie de l'électrovanne trois voies 107 n'est pas reliée à l'entrée du réservoir 108 mais elle est directement reliée à l'une au moins de conduites 31 et 32, la première vanne V1 étant alors constituée par cette électrovanne 107.

Enfin, comme indiqué précédemment, l'invention concerne aussi un ensemble comprenant :
- un objet 2 comportant un bord périphérique 20 définissant une partie tubulaire 21 qui est ouverte à l'une au moins de ses extrémités 22, cette partie tubulaire présentant une surface interne 220 ; et
- un dispositif de nettoyage 1 selon l'un quelconque des modes de réalisation précités pris seul ou en combinaison, ce dispositif étant placé dans sa configuration de fermeture d'enceinte.

L'objet est disposé à l'intérieur dudit espace d'accueil de manière à ce que plus de 90% de sa surface interne 220 soit placée à une distance de ladite zone centrale 1120 de la deuxième partie d'enceinte 112 qui est comprise entre 0.1% et 10% d'une dimension maximale externe dudit objet 2.

Avec plus de 90% de la surface interne 220 de la partie tubulaire placée à une distance de la zone centrale 1120 de l'enceinte qui est comprise entre 0.1% et 10% d'une dimension maximale dudit objet, on génère un volume de circulation de fluide le long de la paroi interne 220 de l'objet 2 qui est limité. On limite ainsi la consommation de fluide lors du nettoyage et on obtient une section de passage de fluide réduite entre l'enceinte et la paroi de l'objet.

Ceci permet d'augmenter la vitesse du fluide le long de la paroi de l'objet à nettoyer.

En limitant le volume de fluide devant circuler dans l'enceinte, on réduit la consommation de fluide et d'énergie nécessaire pour le nettoyage de l'objet.

En effet, plus ce volume de fluide est faible et plus le besoin d'énergie pour circuler et chauffer ce fluide est réduit. On augmente ainsi le rendement énergétique du dispositif selon l'invention.

De manière similaire, la première partie d'enceinte est telle que lorsque l'objet est placé dans l'enceinte et que le dispositif est dans sa configuration de fermeture, alors plus de 90% de sa surface externe 221 de l'objet 2 est placée à une distance de la première partie d'enceinte 111 qui est comprise entre 0.1% et 10% de la dimension maximale externe dudit objet 2.

Ainsi, pour un objet ayant une dimension maximal externe de 10cm (cette dimension peut être la longueur de l'objet ou son envergure), plus de 90% de la toute la surface de la paroi de l'objet est placée entre 0.1 mm et 1 cm, préférentiellement 0.5 mm, vis-à-vis de l'enceinte du dispositif de nettoyage en configuration de fermeture d'enceinte.

Grâce à l'invention, on fait en sorte que l'espace d'accueil 110 de l'objet présente une forme proche de la forme de l'objet. Ceci permet d'optimiser le flux de fluide de nettoyage pour améliorer le nettoyage.

## Revendications

1. Ensemble comprenant :
- un objet (2) comportant un bord périphérique (20) définissant une partie tubulaire (21) de l'objet (2) qui est ouverte à l'une au moins de ses extrémités (22), cette partie tubulaire présentant une surface interne (220) ; et
- un dispositif de nettoyage (1) de cet objet, ce dispositif de nettoyage (1) comprenant :
- une enceinte de nettoyage (11) agencée pour y placer ledit objet (2);
- au moins une première conduite d'alimentation (31) en fluide débouchant dans l'enceinte de nettoyage (11) pour l'alimenter en fluide ;
- au moins une première conduite d'évacuation de fluide (41) débouchant dans l'enceinte de nettoyage (11) pour évacuer du fluide contenu dans l'enceinte (11),
ladite enceinte de nettoyage (11) comprend au moins des première et deuxième parties d'enceinte (111, 112), le dispositif de nettoyage (1) étant adapté à adopter sélectivement :
- une configuration d'ouverture d'enceinte dans laquelle ces première et deuxième parties d'enceinte (111, 112) sont écartées l'une de l'autre pour permettre une extraction dudit objet hors de l'enceinte (11) ; et
- une configuration de fermeture d'enceinte dans laquelle la première partie d'enceinte (111) est en appui contre la deuxième partie d'enceinte (112) pour refermer l'enceinte (11) de manière étanche, le dispositif (1) comportant au moins une zone centrale (1120) de ladite deuxième partie d'enceinte (112) qui, lorsque le dispositif de nettoyage (1) est dans sa configuration de fermeture, s'étend à l'intérieur de la première partie d'enceinte (111) pour définir, entre la première partie d'enceinte (111) et la zone centrale (1120) de la deuxième partie d'enceinte (112), un espace d'accueil (110) dudit objet (2), cet espace d'accueil s'étendant tout autour de cette zone centrale (1120), lesdites conduites (31, 41) étant disposées pour déboucher vers ledit espace d'accueil (110) de l'objet (2), l'ensemble étant **caractérisé en ce que** ledit objet disposé à l'intérieur dudit espace d'accueil du dispositif placé dans sa configuration de fermeture d'enceinte a plus de 90% de sa surface interne (220) placée à une distance de ladite zone centrale (1120) de la deuxième partie d'enceinte qui est comprise entre 0.1% et 10% d'une dimension maximale externe dudit objet.

2. Ensemble selon la revendication 1, dans lequel ladite première partie d'enceinte (111) présente un bord périphérique (1111) et ladite deuxième partie d'enceinte présente un bord périphérique (1121), ces bords périphériques (1111, 1121) des première et deuxième parties d'enceinte (111, 112) étant agencés pour venir en appui l'un contre et pour définir une étanchéité périphérique entre ces première et deuxième parties d'enceinte (111, 112) lorsque le dispositif de nettoyage (1) est dans sa configuration de fermeture.

3. Ensemble selon l'une quelconque des revendications 1 ou 2, dans lequel l'une au moins des première et deuxième parties d'enceinte (111, 112) est déformable entre une première forme dans laquelle le volume de l'espace d'accueil (110) de l'objet (2) est maximum et une seconde forme dans laquelle le volume de l'espace d'accueil (110) de l'objet (2) est minimum.

4. Ensemble selon la revendication 3, dans lequel ladite au moins une partie d'enceinte déformable comporte des bossages (5) disposés vers l'espace d'accueil (110) de l'objet (2).

5. Ensemble selon l'une quelconque des revendications 1 à 4, dans lequel le dispositif comprend en outre une deuxième conduite d'alimentation en fluide (32) débouchant dans l'enceinte de nettoyage (11) pour l'alimenter en fluide ;
- ladite première conduite d'alimentation en fluide (31) étant formée dans une paroi de ladite première partie d'enceinte (111), cette première conduite d'alimentation en fluide (31) étant en communication avec ledit espace d'accueil (110) de l'objet via au moins une perforation d'alimentation (311, 312, 313) formée au travers de cette paroi de ladite première partie d'enceinte (111); et
- ladite deuxième conduite d'alimentation en fluide (32) étant formée dans une paroi de ladite deuxième partie d'enceinte (112), cette deuxième conduite d'alimentation en fluide (32) étant en communication avec ledit espace d'accueil (110) de l'objet (2) via au moins une perforation d'alimentation (321) formée au travers de cette paroi de ladite deuxième partie d'enceinte (112).

6. Ensemble selon la revendication 5, dans lequel le dispositif comprend en outre une troisième conduite d'alimentation en fluide (33) débouchant dans l'enceinte de nettoyage (11) au niveau d'une zone d'accueil (110b) d'une extrémité de la partie tubulaire du bord périphérique (20) de l'objet.

7. Ensemble selon l'une quelconque des revendications 5 ou 6, dans lequel le dispositif comporte une unité de commande (6) du dispositif (1) ;
- ladite unité de commande (6) étant reliée à une première électrovanne (V1) pour commander un changement d'état de cette première électrovanne (V1) entre un premier état dans lequel cette première électrovanne autorise le passage de fluide vers l'enceinte via la première conduite d'alimentation (31) et un second état dans lequel cette première électrovanne (V1) interdit le passage de fluide vers l'enceinte (11) via la première conduite d'alimentation (31) ;
- ladite unité de commande (6) étant également reliée à une deuxième électrovanne (V2) pour commander un changement d'état de cette deuxième électrovanne (V2) entre un premier état dans lequel cette deuxième électrovanne (V2) autorise le passage de fluide vers l'enceinte (11) via la deuxième conduite d'alimentation (32) et un second état dans lequel cette deuxième électrovanne (V2) interdit le passage de fluide vers l'enceinte (11) via la deuxième conduite d'alimentation (V2).

8. Ensemble selon la revendication 7, dans lequel le dispositif comporte une première conduite d'admission d'air (71) vers l'enceinte débouchant dans cette enceinte de nettoyage (11), cette première conduite d'admission d'air (71) est équipée d'un moyen de fermeture (8) de la première conduite d'admission d'air adapté à autoriser le passage d'air vers l'enceinte et à interdire la sortie de fluide hors de l'enceinte via cette conduite d'admission d'air (71).

9. Ensemble selon la revendication 8, dans lequel ladite première conduite d'admission d'air (71) passe au travers de la deuxième partie d'enceinte (112) et débouche dans l'enceinte (11) au niveau de cette deuxième partie d'enceinte (112).

10. Ensemble selon l'une au moins des revendications 1 à 9, dans lequel le dispositif comporte un corps de chauffe (9) adapté à chauffer un liquide, ce corps de chauffe (9) étant fluidiquement relié à ladite au moins une première conduite d'alimentation en fluide (31) pour pouvoir alimenter l'enceinte de nettoyage en fluide chauffé par le corps de chauffe.

11. Ensemble selon la revendication 10, dans lequel le dispositif comporte une cuve de stockage (10) dudit liquide fluidiquement reliée audit corps de chauffe (9) pour l'alimenter en liquide, ce dispositif (1) comportant également une pompe (100) pour forcer l'admission dudit liquide vers ledit corps de chauffe (9).

12. Ensemble selon l'une quelconque des revendications 7 à 11, dans lequel une deuxième conduite d'admission d'air (710) passe au travers de la première partie d'enceinte (111) et débouche dans l'enceinte (11) au niveau de cette première partie d'enceinte (111).

13. Ensemble selon l'une quelconque des revendications 1 à 12, dans lequel ladite première conduite d'évacuation de fluide (41) est formée dans une paroi de ladite deuxième partie d'enceinte (112), cette première conduite d'évacuation de fluide (41) étant en communication avec ledit espace d'accueil (110) de l'objet via au moins une perforation d'évacuation formée au travers de cette paroi de ladite deuxième partie d'enceinte (112).

14. Ensemble selon la revendication 13, dans lequel ladite au moins une perforation d'évacuation formée au travers de cette paroi de ladite deuxième partie d'enceinte (112) est formée en vis-à-vis d'une portion dudit espace d'accueil (110) qui est adaptée à recevoir le bord périphérique (20) de l'objet.

15. Ensemble selon la revendication 14, dans lequel le dispositif comporte des butées (410) de support dudit objet, ces butées s'étendent en travers de ladite au moins une perforation d'évacuation qui est destinée à recevoir la partie tubulaire (21) de l'objet.

16. Ensemble selon l'une quelconque des revendications 1 à 15, dans lequel le dispositif comporte également des moyens de mise en rotation (200) de l'objet, ces moyens de mise en rotation (200) étant agencés pour pouvoir exercer sur ledit objet (20) se trouvant dans ledit espace d'accueil (110) de l'objet un effort tangentiel tendant à entraîner l'objet en rotation vis-à-vis de ladite enceinte de nettoyage (11).

17. Ensemble selon la revendication 16, dans lequel les moyens de mise en rotation (200) de l'objet comprennent une pluralité de galets d'entrainement (201) placés dans l'enceinte (11) et au moins un moteur d'entrainement (202) de l'un au moins de ces galets d'entrainement (201).

18. Ensemble selon l'une au moins des revendications 16 ou 17, dans lequel les moyens de mise en rotation (200) de l'objet (20) comprennent des buses d'injection de fluide à l'intérieur de l'enceinte orientées tangentiellement par rapport à une surface interne de l'enceinte.

19. Ensemble selon l'une au moins des revendications 16 à 18, dans lequel le dispositif comprend également des buses de nettoyage de l'intérieur de l'enceinte.

## Patentansprüche

1. Einheit, umfassend:
- ein Objekt (2), das einen Umfangsrand (20) umfasst, der einen rohrförmigen Teil (21) des Objekts (2) definiert, der an mindestens einem seiner Enden (22) offen ist, wobei dieser rohrförmige Teil eine Innenfläche (220) aufweist; und
- eine Reinigungsvorrichtung (1) zur Reinigung dieses Objekts, wobei diese Reinigungsvorrichtung (1) umfasst:
- eine Reinigungskammer (11), die ausgebildet ist, das genannte Objekt (2) darin zu platzieren;
- mindestens eine erste Fluidzufuhrleitung (31), die in die Reinigungskammer (11) mündet, um sie mit Fluid zu versorgen;
- mindestens eine erste Fluidabfuhrleitung (41), die in die Reinigungskammer (11) mündet, um das in der Kammer (11) enthaltene Fluid abzuführen,
wobei die genannte Reinigungskammer (11) mindestens einen ersten und zweiten Kammerteil (111, 112) umfasst, wobei die Reinigungsvorrichtung (1) geeignet ist, selektiv einzunehmen:
- eine Kammeröffnungskonfiguration, in der dieser erste und dieser zweite Kammerteil (111, 112) zueinander beabstandet sind, um ein Herausziehen des genannten Objekts aus der Kammer (11) zu ermöglichen; und
- eine Kammerschließkonfiguration, in der der erste Kammerteil (111) in Anlage an dem zweiten Kammerteil (112) ist, um die Kammer (11) auf dichte Weise zu verschließen, wobei die Vorrichtung (1) mindestens eine zentrale Zone (1120) des genannten zweiten Kammerteils (112) umfasst, der, wenn die Reinigungsvorrichtung (1) in ihrer Schließkonfiguration ist, sich im Inneren des ersten Kammerteils (111) erstreckt, um zwischen dem ersten Kammerteil (111) und der zentralen Zone (1120) des zweiten Kammerteils (112) einen Aufnahmeraum (110) zur Aufnahme des genannten Objekts (2) zu definieren, wobei sich dieser Aufnahmeraum ganz um diese zentrale Zone (1120) erstreckt, wobei die genannten Leitungen (31, 41) angeordnet sind, um in den genannten Aufnahmeraum (110) zur Aufnahme des Objekts (2) zu münden, wobei die Einheit **dadurch gekennzeichnet ist, dass** das im Inneren des genannten Aufnahmeraums der in ihrer Kammerschließkonfiguration platzierten Vorrichtung angeordnete Objekt mit mehr als 90% seiner Innenfläche (220) in einem Abstand zur zentralen Zone (1120) des zweiten Kammerteils platziert ist, der zwischen 0,1% und 10% einer maximalen äußeren Abmessung des genannten Objekts beträgt.

2. Einheit nach Anspruch 1, bei der der genannte erste Kammerteil (111) einen Umfangsrand (1111) aufweist und der genannte zweite Kammerteil einen Umfangsrand (1121) aufweist, wobei diese Umfangsränder (1111, 1121) des ersten und des zweiten Kammerteils (111, 112) ausgebildet sind, aneinander zur Anlage zu kommen und eine Umfangsabdichtung zwischen diesem ersten und diesem zweiten Kammerteil (111, 112) zu definieren, wenn die Reinigungsvorrichtung (1) in ihrer Schließkonfiguration ist.

3. Einheit nach einem der Ansprüche 1 oder 2, bei der mindestens einer der ersten und zweiten Kammerteile (111, 112) zwischen einer ersten Form, in der das Volumen des Aufnahmeraums (110) zur Aufnahme des Objekts (2) maximal ist, und einer zweiten Form, in der das Volumen des Aufnahmeraums (110) zur Aufnahme des Objekts (2) minimal ist, verformbar ist.

4. Einheit nach Anspruch 3, bei der der genannte mindestens eine verformbare Kammerteil Vorsprünge (5) umfasst, die in Richtung des Aufnahmeraums (110) zur Aufnahme des Objekts (2) angeordnet sind.

5. Einheit nach einem der Ansprüche 1 bis 4, bei der die Vorrichtung ferner eine zweite Fluidzufuhrleitung (32) umfasst, die in die Reinigungskammer (11) mündet, um sie mit Fluid zu versorgen;
- wobei die genannte erste Fluidzufuhrleitung (31) in einer Wand des genannten ersten Kammerteils (111) ausgebildet ist, wobei diese erste Fluidzufuhrleitung (31) über mindestens eine Zuführungsperforation (311, 312, 313), die durch diese Wand des genannten ersten Kammerteils (111) hindurch ausgebildet ist, in Kommunikation mit dem genannten Aufnahmeraum (110) zur Aufnahme des Objekts steht; und
- wobei die genannte zweite Fluidzufuhrleitung (32) in einer Wand des genannten zweiten Kammerteils (112) ausgebildet ist, wobei diese zweite Fluidzufuhrleitung (32) über mindestens eine Zuführungsperforation (321), die durch diese Wand des genannten zweiten Kammerteils (112) hindurch ausgebildet ist, in Kommunikation mit dem genannten Aufnahmeraum (110) zur Aufnahme des Objekts (2) steht.

6. Einheit nach Anspruch 5, bei der die Vorrichtung ferner eine dritte Fluidzufuhrleitung (33) umfasst, die in die Reinigungskammer (11) im Bereich einer Aufnahmezone (110b) zur Aufnahme eines Endes des rohrförmigen Teils des Umfangsrandes (20) des Objekts mündet.

7. Einheit nach einem der Ansprüche 5 oder 6, bei der die Vorrichtung eine Steuereinheit (6) zum Steuern der Vorrichtung (1) umfasst;
- wobei die genannte Steuereinheit (6) mit einem ersten Elektroventil (V1) verbunden ist, um einen Zustandswechsel dieses ersten Elektroventils (V1) zwischen einem ersten Zustand, in dem dieses erste Elektroventil den Durchlass von Fluid zur Kammer über die erste Zufuhrleitung (31) zulässt, und einem zweiten Zustand zu steuern, in dem dieses erste Elektroventil (V1) den Durchlass von Fluid zur Kammer (11) über die erste Zufuhrleitung (31) verhindert;
- wobei die genannte Steuereinheit (6) ferner mit einem zweiten Elektroventil (V2) verbunden ist, um einen Zustandswechsel dieses zweiten Elektronventils (V2) zwischen einem ersten Zustand, in dem dieses zweite Elektroventil (V2) den Durchlass von Fluid zur Kammer (11) über die zweite Zufuhrleitung (32) gestattet, und einem zweiten Zustand zu steuern, in dem dieses zweite Elektroventil (V2) den Durchlass von Fluid zur Kammer (11) über die zweite Zufuhrleitung (V2) verhindert.

8. Einheit nach Anspruch 7, bei der die Vorrichtung eine erste Lufteinlassleitung (71) zum Einlass von Luft in die Kammer umfasst, wobei diese Lufteinlassleitung in diese Reinigungskammer (11) mündet, wobei diese erste Lufteinlassleitung (71) mit Schließmitteln (8) zum Verschließen der ersten Lufteinlassleitung ausgestattet ist, die geeignet sind, den Luftdurchlass zur Kammer zu gestatten und den Fluidaustritt aus der Kammer über diese Lufteinlassleitung (71) zu verhindern.

9. Einheit nach Anspruch 8, bei der die genannte erste Lufteinlassleitung (71) durch den zweiten Kammerteil (112) verläuft und in die Kammer (11) im Bereich dieses zweiten Kammerteils (112) mündet.

10. Einheit nach mindestens einem der Ansprüche 1 bis 9, bei der die Vorrichtung einen Heizkörper (9) umfasst, der geeignet ist, eine Flüssigkeit zu erwärmen, wobei dieser Heizkörper (9) fluidisch mit der genannten mindestens einen ersten Fluidzufuhrleitung (31) verbunden ist, um die Reinigungskammer mit Fluid versorgen zu können, das durch den Heizkörper erwärmt wurde.

11. Einheit nach Anspruch 10, bei der die Vorrichtung ein Vorratsgefäß (10) zum Speichern der genannten Flüssigkeit umfasst, wobei das Gefäß fluidisch mit dem genannten Heizkörper (9) verbunden ist, um ihn mit Flüssigkeit zu versorgen, wobei diese Vorrichtung (1) ferner eine Pumpe (100) umfasst, um den Einlass der genannten Flüssigkeit zu dem genannten Heizkörper (9) zu erzwingen.

12. Einheit nach einem der Ansprüche 7 bis 11, bei der eine zweite Lufteinlassleitung (710) durch den ersten Kammerteil (111) verläuft und in die Kammer (11) im Bereich dieses ersten Kammerteils (111) mündet.

13. Einheit nach einem der Ansprüche 1 bis 12, bei der die genannte erste Fluidabfuhrleitung (41) in einer Wand des genannten zweiten Kammerteils (112) ausgebildet ist, wobei diese erste Fluidabfuhrleitung (41) über mindestens eine Abführungsperforation, die durch diese Wand des genannten zweiten Kammerteils (112) hindurch ausgebildet ist, in Kommunikation mit dem genannten Aufnahmeraum (110) zur Aufnahme des Objekts steht.

14. Einheit nach Anspruch 13, bei der die genannte mindestens eine Abführungsperforation, die durch diese Wand des genannten zweiten Kammerteils (112) ausgebildet ist, gegenüber einem Abschnitt des genannten Aufnahmeraums (110) ausgebildet ist, der geeignet ist, den Umfangsrand (20) des Objekts aufzunehmen.

15. Einheit nach Anspruch 14, bei der die Vorrichtung Anschläge (410) zum Tragen des genannten Objekts umfasst, wobei sich diese Anschläge durch die genannte mindestens eine Abführungsperforation erstrecken, die dazu bestimmt ist, den rohrförmigen Teil (21) des Objekts aufzunehmen.

16. Einheit nach einem der Ansprüche 1 bis 15, bei der die Vorrichtung ferner Rotationsmittel (200) zum Rotieren des Objekts umfasst, wobei diese Rotationsmittel (200) ausgebildet sind, um auf das genannte Objekt (20), das sich in dem genannten Objektaufnahmeraum (110) befindet, eine tangentiale Kraft ausüben zu können, die dazu neigt, das Objekt in Bezug auf die genannte Reinigungskammer (11) in Rotation anzutreiben.

17. Einheit nach Anspruch 16, bei der die Rotationsmittel (200) zur Rotation des Objekts eine Vielzahl von Antriebsrollen (201) umfassen, die in der Kammer (11) platziert sind, und mindestens einen Antriebsmotor (202) zum Antrieb mindestens einer dieser Antriebsrollen (201).

18. Einheit nach mindestens einem der Ansprüche 16 oder 17, bei der die Rotationsmittel (200) zur Rotation des Objekts (20) Fluidinjektionsdüsen zur Fluidinjektion ins Innere der Kammer umfassen, die in Bezug auf eine Innenfläche der Kammer tangential ausgerichtet sind.

19. Einheit nach mindestens einem der Ansprüche 16 bis 18, bei der die Vorrichtung ferner Reinigungsdüsen zur Reinigung des Inneren der Kammer umfasst.

## Claims

1. An assembly comprising:
- · an object (2) having a peripheral edge (20) defining a tubular portion (21) of the object (2) that is open at at least one of its ends (22), this tubular portion presenting an inside surface (220); and
- a cleaning device (1) for cleaning said object (2), said the cleaning device (1) comprising:
· a cleaning enclosure (11) arranged to have said object (2) placed therein;
· at least one first fluid feed duct (31) opening out into the cleaning enclosure (11) for feeding it with fluid; and
· at least one first fluid discharge duct (41) opening out into the cleaning enclosure (11) in order to remove the fluid contained in the enclosure (11);
said cleaning enclosure (11) comprises at least first and second enclosure portions (111, 112), and the cleaning device (1) being adapted to adopt selectively:
· an enclosure-open configuration in which the first and second enclosure portions (111, 112) are spaced apart from each other to allow said object to be extracted from the enclosure (11); and
· an enclosure closed configuration in which the first enclosure portion (111) bears against the second enclosure portion (112) in order to close the enclosure (11) in leaktight manner;
the device (1) including at least one central zone (1120) of said second enclosure portion (112) that, when the cleaning device (1) is in its closed configuration, extends inside the first enclosure portion (111) in order to define a reception space (110) for receiving said object (2) between the first enclosure portion (111) and the central zone (1120) of the second enclosure portion (112), which reception space extends all around the central portion (1120), said feed ducts (31, 41) being arranged to open out into said reception space (110) for receiving the object (2), the assembly being
**characterized in that** said object (2) is arranged inside said reception space of the a cleaning device (1) placed in its enclosure closed configuration with more than 90% of said inside surface (220) being placed at a distance from said central zone (1120) of the second enclosure portion that lies in the range 0.1% to 10% of a maximum outside dimension of said object.

2. Assembly according to claim 1, wherein said first enclosure portion (111) presents a peripheral edge (1111) and said second enclosure portion presents a peripheral edge (1121), the peripheral edges (1111, 1121) of the first and second enclosure portions (111, 112) being arranged to come to bear against each other and to define peripheral sealing between the first and second enclosure portions (111, 112) when the cleaning device (1) is in its closed configuration.

3. Assembly according to claim 1 or claim 2, wherein at least one of the first and second enclosure portions (111, 112) is deformable between a first shape in which the volume of the reception space (110) for receiving the object (2) is at a maximum and a second shape in which the volume of the reception space (110) for receiving the object (2) is at a minimum.

4. Assembly according to claim 3, wherein said at least one deformable enclosure portion includes projections (5) projecting into the reception space (110) for receiving the object (2).

5. Assembly according to any one of claims 1 to 4, wherein the cleaning device (1) further comprises a second fluid feed duct (32) opening out into the cleaning enclosure (11) in order to feed it with fluid;
· said first fluid feed duct (31) being formed in a wall of said first enclosure portion (111), said first fluid feed duct (31) being in communication with said reception space (110) for receiving the object via at least one feed perforation (311, 312, 313) formed through said wall of said first enclosure portion (111); and
· said second fluid feed duct (32) being formed in a wall of said second enclosure portion (112), said second fluid feed duct (32) being in communication with said reception space (110) for receiving the object (2) via at least one feed perforation (321) formed through said wall of said second enclosure portion (112).

6. Assembly according to claim 5, wherein the cleaning device (1) further comprises a third fluid feed duct (33) opening out into the cleaning enclosure (11) in a reception zone (110b) for receiving an end of the tubular portion of the peripheral edge (20) of the object.

7. Assembly according to claim 5 or claim 6, wherein the cleaning device (1) includes a control unit (6) for controlling the device (1);
· said control unit (6) being connected to a first solenoid valve (V1) for causing the first solenoid valve (V1) to change state between a first state in which the first solenoid valve allows fluid to pass to the enclosure via the first feed duct (31) and a second state in which the first solenoid valve (V1) prevents fluid from passing to the enclosure (11) via the first feed duct (31); and
· said control unit (6) also being connected to a second solenoid valve (V2) for causing the second solenoid valve (V2) to change state between a first state in which the second solenoid valve (V2) allows fluid to pass to the enclosure (11) via the second feed duct (32) and a second state in which the second solenoid valve (V2) prevents fluid from passing to the enclosure (11) via the second feed duct (V2).

8. Assembly according to claim 7, wherein the cleaning device (1) includes a first air admission duct (71) for admitting air to the enclosure, the first air admission duct (71) opening out into the cleaning enclosure (11) and being fitted with closure means (8) for closing the first admission duct and adapted to allow air to pass to the enclosure and to prevent fluid from leaving the enclosure via the air admission duct (71).

9. Assembly according to claim 8, wherein the first air admission duct 71 passes through the second enclosure portion 112 and opens out into the enclosure 11 through the second enclosure portion 112.*

10. Assembly according to at least one of claims 1 to 9, wherein the cleaning device (1) includes a heater body (9) adapted to heat a liquid, the heater body (9) being in fluid flow connection with said at least one first fluid feed duct (31) so as to be capable of feeding the cleaning enclosure with fluid heated by the heater body.

11. Assembly according to claim 10, wherein the cleaning device (1) includes a storage tank (10) for storing said liquid, the storage tank being in fluid flow connection with said heater body (9) to feed it with liquid, the device (1) also including a pump (100) for forcing said liquid to be admitted into said heater body (9).

12. Assembly according to any one of claims 7 to 11, wherein a second air admission duct (710) passes through the first enclosure portion (111) and opens out into the enclosure (11) through the first enclosure portion (111).

13. Assembly according to any one of claims 1 to 12, wherein said first fluid discharge duct (41) is formed in a wall of said second enclosure portion (112), said first fluid discharge duct (41) being in communication with said reception space (110) for receiving the object via at least one discharge perforation formed through said wall of said second enclosure portion (112).

14. Assembly according to claim 13, wherein said at least one discharge perforation formed through said wall of said second enclosure portion (112) is formed facing a portion of said reception space (110) that is adapted to receive the peripheral edge (20) of the object.

15. Assembly according to claim 14, wherein the cleaning device (1) includes support abutments (410) for supporting said object, said support abutments (410) extend across said at least one discharge perforation for receiving the tubular portion (21) of the object.

16. Assembly according to any one of claims 1 to 15, wherein the cleaning device (1) includes rotation means (200) for rotating the object, the rotation means (200) being arranged to be capable of exerting a tangential force on said object (20) located in said object-reception space (110), which tangential force tends to drive the object in rotation relative to said cleaning enclosure (11).

17. Assembly according to claim 16, wherein the object rotation means (200) comprise a plurality of drive wheels (201) placed inside the enclosure (11) and at least one drive motor (202) for driving at least one of the drive wheels (201).

18. Assembly according to at least one of claims 16 or 17, wherein the rotation means (200) for rotating the object (20) comprise fluid injection nozzles inside the enclosure and oriented tangentially relative to an inside surface of the enclosure.

19. Assembly according to at least one of claims 16 to 18, wherein the cleaning device (1) also includes nozzles for cleaning the inside of the enclosure.
